# FASCICULE DE BREVET EUROPEEN

(11) **EP 0 935 930 B1**
(45) Date de publication et mention de la délivrance du brevet: **02.10.2002**
(21) Numéro de dépôt: 98403325.8
(22) Date de dépôt: 29.12.1998
(51) Int. Cl.: A46B 9/02

(54) **Applicateur de produit de coloration capillaire, et kit de coloration capillaire**
Applikator und Kit zur Haarfärbung
Applicator and kit for hair dyeing

(30) Priorité: 12.02.1998 FR 9801698
(43) Date de publication de la demande: 18.08.1999
(73) Titulaire: L'OREAL, 75008 Paris (FR)
(72) Inventeur: de Laforcade, Vincent, 78120 Rambouillet (FR)
(74) Mandataire: Boulard, Denis

(56) Documents cités:
- EP-A- 0 474 934
- FR-A- 726 157
- FR-A- 2 728 444
- US-A- 4 881 558

## Description

La présente invention a trait à un applicateur pour produit capillaire, notamment sous forme de mousse, de gel ou de crème. L'invention est tout particulièrement adaptée à l'application de produits de coloration.

Une grande tendance actuelle, dans le domaine capillaire, est de créer dans la chevelure, des effets couleurs plus ou moins visibles, et plus ou moins subtils dont le but est, soit de maquiller les cheveux avec des couleurs vives, telles que le jaune, le vert, le bleu ou le rouge, soit de donner à la chevelure un particularisme qui soit le plus naturel possible.

Or dans ce dernier cas, et jusqu'à maintenant, la coloration des cheveux restait affaire de professionnels, dès lors que l'on cherche des effets très subtils, d'aspect naturel.

Le plus recherché de ces effets est celui qui consiste à obtenir dans la chevelure des zones (et non pas des mèches) qui soient plus claires ou plus foncées que le reste de la chevelure, pour nuancer le tout de façon très naturelle. Ces effets sont obtenus à partir de compositions de coloration, sous forme de gel, de pâte, de mousse ou de crème, que l'on dépose sur une brosse et que l'on applique sur la chevelure. Les compositions peuvent être conditionnées notamment dans des dispositifs mélangeurs, adaptés pour le mélange extemporané des différentes composantes qui les constituent (généralement, un colorant et un oxydant), dans un bol dans lequel on réalise manuellement le mélange, ou dans des récipients pressurisés. Or, les outils d'application proposés pour ce type de coloration "désuniformisée" donnent des résultats présentant un défaut majeur, tendant à baisser de façon très notable le niveau de naturel du rendu de couleurs. Ce défaut consiste en l'apparition de "barres" de couleur, situées vers la racine des cheveux, et qui proviennent de la forme même des applicateurs. Cette barre est le résultat du point de départ de l'application, quand celle-ci est réalisée avec un applicateur à "zones d'attaque" sensiblement rectilignes ou présentant un grand rayon de courbure. La zone d'attaque s'entend de la zone de départ de l'application.

Ce phénomène est illustré aux figures 1A et 1B, représentant l'application d'un produit de coloration capillaire sur la chevelure au moyen d'une brosse de forme allongée (en forme de ballon de rugby). A la figure 1A, le grand axe de la brosse est sensiblement perpendiculaire à l'axe du manche. A la figure 1B, le grand axe de la brosse est parallèle à l'axe du manche. Dans les deux cas, l'expérience montre que l'utilisatrice utilise toujours l'une des grandes faces 1 de la brosse comme zone d'attaque. Dans les deux cas, elle fait parcourir à la brosse un mouvement de haut en bas, en tirant la brosse perpendiculairement à son grand axe. En raison du fort rayon de courbure de cette face, l'application génère l'apparition d'une "barre" 2 (sous forme d'une ligne droite, ou d'une courbe à grand rayon de courbure) dont l'effet n'est pas du tout naturel, et donc perçu de manière très négative.

Il a été tenté de résoudre ce problème en utilisant une brosse de section circulaire. Toutefois, il apparaît que si l'on souhaite avoir une surface d'application suffisamment grande, alors on est obligé d'avoir un rayon de courbure relativement important, générant à l'application, certes dans une moindre mesure qu'une brosse ovoïde, une "barre" perçue de manière négative par l'utilisatrice.

Aussi, est-ce un des objets de l'invention que de réaliser un applicateur de produit capillaire ne présentant pas les inconvénients des dispositifs discutés ci-avant.

C'est en particulier un objet de l'invention que de fournir une brosse ne présentant pas de zone d'attaque droite ou à fort rayon de courbure.

C'est un autre objet de l'invention que de réaliser un kit d'application d'un produit capillaire, incorporant un applicateur selon la présente invention.

D'autres objets de l'invention apparaîtront de manière détaillée dans la description qui suit.

Selon l'invention, ces objets sont atteints au moyen d'un applicateur de produit capillaire, notamment sous forme de mousse, de pâte, de gel ou de crème, comprenant un manche dont une extrémité est solidaire d'une brosse constituée d'un ensemble de dents ou poils implantés sur un support, la section de la brosse parallèlement à un plan du support présentant au moins trois coins ou excroissances dont deux sont orientés à l'opposé l'un de l'autre, sensiblement perpendiculairement à un axe du manche, le troisième étant orienté à l'opposé du manche, sensiblement parallèlement audit axe, ladite section ne comportant pas de bord sensiblement parallèle à l'axe du manche.

Ainsi, quelque soit l'orientation du manche par rapport à la chevelure, la zone d'attaque est toujours constituée d'une zone anguleuse ou à faible rayon de courbure, ce qui évite le phénomène de "barre" discuté précédemment. En outre, elle est utilisable de la même manière par un gaucher ou par un droitier. Une telle configuration permet en outre de conserver une surface d'application suffisamment grande pour permettre une application dans des conditions de rapidité et d'efficacité acceptables.

Avantageusement, les deux coins ou excroissances orientés à l'opposé l'un de l'autre sont alignés sensiblement selon un même axe perpendiculaire à l'axe du manche, le troisième étant disposé sensiblement sur l'axe du manche. De manière avantageuse, on réalise ainsi une brosse parfaitement symétrique, qui présente les mêmes caractéristiques d'application lorsqu'elle est utilisée par un gaucher ou par un droitier.

Avantageusement encore, l'applicateur comprend un quatrieme coin ou excroissance, situé à l'opposé du troisième, sensiblement dans l'axe du manche, ladite section ne comportant pas de bord sensiblement perpendiculaire à l'axe du manche. On augmente ainsi encore la surface efficace d'application, l'application étant toujours exempte de "barres" telles qu'évoquées précédemment.

Selon un mode de réalisation préférentiel, lesdits coins ou excroissances sont séparés par des portions de courbe concaves.

Le support peut lui même être constitué d'une surface concave. De façon avantageuse, la surface définie par les extrémités libres des poils ou dents est concave, la concavité de ladite surface étant orientée à l'opposé de la concavité du support.

Selon un mode de réalisation préféré, les coins ou excroissances sont de forme arrondie et présentent un rayon de courbure compris entre 1 mm et 15 mm, et de préférence entre 2 mm et 10 mm. De manière plus générale, le rayon de courbure de l'arrondi formé par les coins est au moins égal au rayon du cercle circonscrit par une dent ou par une touffe de poils. Quant à la limite supérieure, dans le cas d'une brosse dont la section est circonscrite par un cercle, elle est strictement inférieure au rayon dudit cercle. Cette caractéristique est nécessaire lorsque l'on souhaite un applicateur de surface suffisante, du type à excroissances reliées par des bords concaves, ce qui correspond à une configuration préférée de l'applicateur selon l'invention.

Un tel applicateur peut être obtenu de moulage d'un matériau thermoplastique, notamment un polypropylène ou un polyéthylène. Le fait de pouvoir utiliser ces techniques industrielles de moulage, permet la réalisation d'un applicateur à très faible coût de revient.

Selon un autre aspect de l'invention, on réalise également un kit d'application d'un produit capillaire, notamment d'un produit de coloration capillaire, comprenant :
a) un dispositif pour le conditionnement dudit produit ; et
b) un applicateur selon l'invention.

Avantageusement, le dispositif de conditionnement est constitué d'un dispositif mélangeur, d'un bol, ou d'un récipient pressurisé.

L'invention consiste, mises à part les dispositions exposées ci-dessus, en un certain nombre d'autres dispositions qui seront explicitées ci-après, à propos d'exemples de réalisation non limitatifs, décrits en référence aux figures annexées, parmi lesquelles :
- les figures 1A et 1B illustrent de manière schématique un des problèmes liés à l'utilisation de dispositifs d'application conventionnels;
- les figures 2A-2C illustrent un mode de réalisation préférentiel d'un applicateur selon l'invention;
- les figures 3A-3B illustrent l'application d'une composition capillaire au moyen d'un applicateur selon les figures 2A-2C;
- la figure 4 illustre un second mode de réalisation d'un applicateur selon l'invention; et
- la figure 5 illustre un mode de réalisation d'un kit d'application selon l'invention.

L'applicateur 10 illustré aux figures 2A-2C comprend un manche 11 dont une extrémité est solidaire d'une brosse 12 constituée d'un support 30, sur lequel sont implantées, perpendiculairement au support 30, une pluralité de dents 13. A la place des dents, pourraient être utilisés des poils arrangés notamment sous forme de touffes. Le profil du manche de l'applicateur est choisi de manière à permettre la meilleure ergonomie, en vue d'optimiser l'application. Comme il apparaît aux figures 2A et 2C ainsi qu'à la figure 5, le manche est solidaire de la brosse 12 au niveau d'une zone de jonction 31 située sur la face du support 30 opposée à celle portant les dents. L'applicateur 10 est obtenu de moulage d'un matériau thermoplastique, tel qu'un polyéthylène ou un polypropylène.

Le support 30 forme sensiblement un losange comportant 4 coins 14, 15, 16, 17. Deux des coins, 14, 16 sont orientés à l'opposé l'un de l'autre, et alignés selon un axe perpendiculaire à l'axe X du manche 11. Les deux autres coins 15, 17 sont également orientés à l'opposé l'un de l'autre et disposés sur l'axe X du manche. Les coins 14-17 sont de forme arrondie. Le rayon de courbure formé par les coins 14-17 est de l'ordre de 5 mm. Les bords du support 18, 19, 20, 21 reliant deux à deux les coins, sont de forme légèrement concaves, de manière à conférer encore plus de naturel à l'application, en réalisant une zone d'attaque sans aucune portion rectiligne.

Comme il apparaît aux figures 2B et 2C, illustrant des vues en coupe selon les deux axes du support 30, l'un passant par les coins 14 et 16, l'autre passant par les coins 15 et 17, le support 30 est de forme légèrement concave, avec sa concavité tournée vers les dents 13. Cette configuration permet d'appliquer de manière plus complète le produit déposé sur la brosse. En outre, la surface délimitée par l'extrémité libre des dents 13, est de forme également concave, avec sa concavité tournée vers le support 30. Cette caractéristique permet de mieux coller au profil convexe du crâne, et permet en outre de pouvoir déposer plus de produit sur la brosse.

L'utilisation de la brosse des figures 2A-2C est illustrée aux figures 3A et 3B. Le produit est un produit de coloration sous forme d'une crème ou d'une pâte, préparée dans un bol ou dans un dispositif mélangeur automatique. Le produit est déposé sur la face du support 30 portant les dents 13. A la figure 3A, l'utilisatrice dépose le produit sur les cheveux, depuis la racine vers les extrémités, par un mouvement de haut en bas (flèche F), en tenant le manche de façon sensiblement horizontale. La zone d'attaque est constituée du coin 16, et des deux bords 19, 20 attenants à ce coin. En raison de la forme de cet applicateur, la zone d'attaque est de largeur variant progressivement, avant d'atteindre la largeur maximale d'application délimitée par les deux coins 15 et 17. A la différence de l'application offerte par le dispositif discuté aux figures 1A et 1B, le départ de l'application du produit est progressif, en raison du profil à très faible rayon de courbure de la zone d'attaque, et de l'orientation sensiblement à 45° des bords 19, 20. Le résultat à l'application est remarquable par le naturel qui le caractérise.

A la figure 3B, l'utilisatrice dépose le produit sur les cheveux, depuis la racine vers les extrémités, par un mouvement de haut en bas (flèche F), en tenant le manche de façon sensiblement verticale. La zone d'attaque est constituée du coin 15, et des deux bords 18, 19 attenants à ce coin. Le résultat est identique à celui obtenu avec le mode d'application de la figure 3A. Bien que non représenté, le résultat serait similaire en appliquant le produit par un mouvement d'avant en arrière sur la chevelure, les coins 14 ou 16 formant alors les zones d'attaque de l'application. Il est à noter qu'en raison de la forme symétrique de l'applicateur, les caractéristiques d'application sont identiques, que la brosse soit utilisée par un gaucher ou par un droitier.

Selon la variante illustrée à la figure 4, le support 30 forme sensiblement un trèfle à trois feuilles. Selon ce mode de réalisation, le support 12 présente trois excroissances ou avancées 14, 15, 16, dont deux 14, 16 sont alignées selon un axe perpendiculaire à l'axe X du manche 11. La troisième 15 est située sur l'axe X, à l'opposé du manche 11. Les excroissances 14, 15, 16 sont reliées par des bords fortement concaves 18, 19. En termes de résultats à l'application, ils sont du même ordre que ceux obtenus avec l'applicateur des figures 2A-2C. Toutefois, la surface d'application est légèrement inférieure à celle de l'applicateur des figures 2A-2C.

La figure 5 représente un kit d'application constitué d'un applicateur 10 du type de celui décrit en référence aux figures 2A-2C, en combinaison avec un dispositif de conditionnement, sous forme d'un récipient pressurisé 40, destiné à délivrer une mousse à appliquer sur les cheveux, au moyen de l'applicateur 10. Alternativement, le dispositif de conditionnement peut être constitué d'un bol, dans lequel serait réalisée manuellement la préparation de la composition à appliquer (typiquement par mélange d'un colorant et d'un oxydant) ou d'un dispositif mélangeur apte à réaliser de manière automatique le mélange des constituants entrant dans la composition de coloration. De tels dispositifs mélangeurs ont fait l'objet de nombreuses descriptions dans la littérature brevet et, par conséquent, ne nécessitent aucune description supplémentaire.

Dans la description détaillée qui précède, il a été fait référence à des modes de réalisation préférés de l'invention. Il est évident que des variantes peuvent y être apportées sans s'écarter de l'invention telle que revendiquée ci-après.

## Revendications

1. Applicateur de produit capillaire (10), notamment d'un produit de coloration, comprenant un manche (11) dont une extrémité est solidaire d'une brosse (12), constituée d'un ensemble de dents ou poils (13) implantés sur un support (30), **caracterisé en ce que** la section de la brosse (12) parallèlement à un plan du support (30) présente au moins trois coins ou excroissances (14-17) dont deux (14, 16) sont orientés à l'opposé l'un de l'autre, sensiblement perpendiculairement à un axe X du manche, le troisième (15) étant orienté à l'opposé du manche (11), sensiblement parallèlement audit axe X, ladite section ne comportant pas de bord (18-21) sensiblement parallèle à l'axe X du manche (11).

2. Applicateur selon la revendication 1 **caractérisé en ce que** les deux coins ou excroissances orientés à l'opposé l'un de l'autre (14, 16) sont alignés sensiblement selon un même axe perpendiculaire à l'axe du manche (11), le troisième (15) étant disposé sensiblement sur l'axe du manche.

3. Applicateur selon la revendication 2 **caractérisé en ce qu'**il comprend un quatrième coin ou excroissance (17), orienté à l'opposé du troisième (15), sensiblement dans l'axe du manche, ladite section ne comportant pas de bord (18-21) sensiblement perpendiculaire à l'axe du manche (11).

4. Applicateur selon l'une quelconque des revendications 1 à 3 **caractérisé en ce que** lesdits coins ou excroissances (14-17) sont séparés par des portions de courbe concaves (18-21).

5. Applicateur selon l'une quelconque des revendications 1 à 4 **caractérisé en ce que** le support (30) est constitué d'une surface concave.

6. Applicateur selon la revendication 5 **caractérisé en ce que** la surface définie par les extrémités libres des poils ou dents (13) est concave, la concavité de ladite surface étant orientée à l'opposé de la concavité du support (30).

7. Applicateur selon l'une quelconque des revendications précédentes **caractérisé en ce que** les coins ou excroissances (14-17) sont arrondis et présentent un rayon de courbure compris entre1 mm et 15 mm, et de préférence, entre 2 mm et 10 mm.

8. Applicateur selon l'une quelconque des revendications précédentes **caractérisé en ce qu'**il est obtenu de moulage d'un matériau thermoplastique, notamment un polypropylène ou un polyéthylène.

9. Kit d'application de produit capillaire, notamment d'un produit de coloration, comprenant :
a) un dispositif (40) pour le conditionnement dudit produit ; et
b) un applicateur (10) selon l'une quelconque des revendications précédentes.

10. Kit d'application selon la revendication 9 **caractérisé en ce que** le dispositif de conditionnement (40) est constitué d'un bol, d'un mélangeur, ou d'un récipient pressurisé.

## Patentansprüche

1. Applikator (10) für ein Haarbehandlungsprodukt, insbesondere ein Färbeprodukt, mit einem Stiel (11), dessen eines Ende fest mit einer Bürste (12) verbunden ist, die aus einer Einheit von auf einem Träger (30) eingesetzten Zähnen oder Borsten (13) besteht, **dadurch gekennzeichnet, daß** der Querschnitt der Bürste (12) parallel zu einer Ebene des Trägers (30) mindestens drei Ecken oder Ausstülpungen (14-17) aufweist, von denen zwei (14, 16) zueinander entgegengesetzt und im wesentlichen senkrecht zu einer Achse X des Stiels ausgerichtet sind, während die dritte (15) entgegengesetzt zum Stiel (11) und im wesentlichen parallel zur Achse X ausgerichtet ist, wobei der Querschnitt keinen im wesentlichen zur Achse X des Stiels (11) parallelen Rand (18-21) aufweist.

2. Applikator nach Anspruch 1, **dadurch gekennzeichnet, daß** die beiden Ecken oder Ausstülpungen (14, 16) zueinander entgegengesetzt ausgerichtet und im wesentlichen gemäß der gleichen Achse senkrecht zur Achse des Stiels (11) fluchtend angeordnet sind, während die dritte (15) im wesentlichen auf der Achse des Stiels angeordnet ist.

3. Applikator nach Anspruch 2, **dadurch gekennzeichnet, daß** er eine vierte Ecke oder Ausstülpung (17) aufweist, die entgegengesetzt zur dritten (15) im wesentlichen in der Achse des Stiels ausgerichtet ist, wobei der Querschnitt keinen im wesentlichen zur Achse des Stiels (11) senkrechten Rand (18-21) aufweist.

4. Applikator nach einem der Ansprüche 1 bis 3, **dadurch gekennzeichnet, daß** die Ecken oder Ausstülpungen (14-17) durch konkave Kurvenabschnitte (18-21) getrennt werden.

5. Applikator nach einem der Ansprüche 1 bis 4, **dadurch gekennzeichnet, daß** der Träger (30) aus einer konkaven Fläche besteht.

6. Applikator nach Anspruch 5, **dadurch gekennzeichnet, daß** die von den freien Enden der Borsten oder Zähne (13) definierte Fläche konkav ist, wobei die Konkavität der Fläche zur Konkavität des Trägers (30) entgegengesetzt ausgerichtet ist.

7. Applikator nach einem der vorhergehenden Ansprüche, **dadurch gekennzeichnet, daß** die Ecken oder Ausstülpungen (14-17) abgerundet sind und einen Krümmungsradius zwischen 1 mm und 15 mm, und vorzugsweise zwischen 2 mm und 10 mm, besitzen.

8. Applikator nach einem der vorhergehenden Ansprüche, **dadurch gekennzeichnet, daß** er aus einem thermoplastischen Material, insbesondere einem Polypropylen oder einem Polyethylen, geformt wird.

9. Set zum Auftragen eines Haarbehandlungsprodukts, insbesondere eines Färbeprodukts, das enthält:
a) eine Vorrichtung (40) zum Verpacken des Produkts; und
b) einen Applikator (10) gemäß einem der vorhergehenden Ansprüche.

10. Auftrag-Set nach Anspruch 9, **dadurch gekennzeichnet, daß** die Verpackungsvorrichtung (40) aus einer Mischervorrichtung, einer Schale oder einem unter Druck stehenden Behälter besteht.

## Claims

1. Applicator (10) for a hair product, particularly a colouring product, comprising a handle (11), one end of which is attached to a brush (12) consisting of a set of teeth or bristles (13) embedded in a support (30), the said applicator being **characterized in that** the section of the brush (12) parallel to a plane of the support (30) exhibits at least three corners or protrusions (14-17), two of which (14, 16) point away from each other, approximately at right angles to an axis X of the handle, the third (15) pointing away from the handle (11), approximately parallel to the said axis X, the said section not having any edge (18-21) approximately parallel to the axis X of the handle (11).

2. Applicator according to Claim 1, **characterized in that** the two corners or protrusions pointing away from each other (14, 16) are aligned approximately on a single axis at right angles to the axis of the handle (11), the third (15) being located approximately on the axis of the handle.

3. Applicator according to Claim 2, **characterized in that** it comprises a fourth corner or protrusion (17), pointing away from the third (15), approximately in the axis of the handle, the said section not having any edge (18-21) approximately at right angles to the axis of the handle (11).

4. Applicator according to any one of Claims 1 to 3, **characterized in that** the said corners or protrusions (14-17) are separated by concave portions of a curve (18-21).

5. Applicator according to any one of Claims 1 to 4, **characterized in that** the support (30) consists of a concave surface.

6. Applicator according to Claim 5, **characterized in that** the surface defined by the free ends of the bristles or teeth (13) is concave, the concavity of the said surface being turned away from the concavity of the support (30).

7. Applicator according to any one of the preceding claims, **characterized in that** the corners or protrusions (14-17) are rounded and have a radius of curvature of between 1 mm and 15 mm, and preferably of between 2 mm and 10 mm.

8. Applicator according to any one of the preceding claims, **characterized in that** it is moulded from a thermoplastic material, in particular a polypropylene or a polyethylene.

9. Kit for applying a hair product, in particular a colouring product, comprising:
a) a device (40) for packaging the said product; and
b) an applicator (10) according to any one of the preceding claims.

10. Application kit according to Claim 9, **characterized in that** the packaging device (40) consists of a bowl, a mixer or a pressurized container.
